# EUROPÄISCHE PATENTSCHRIFT

(11) **EP 0 367 102 B1**
(45) Veröffentlichungstag und Bekanntmachung des Hinweises auf die Patenterteilung: **14.06.1995**
(21) Anmeldenummer: 89119880.6
(22) Anmeldetag: 26.10.1989
(51) Int. Cl.: H01H 71/46

(54) **Kurzschlussmelder**
Short circuit indicator
Avertisseur de court-circuit

(30) Priorität: 04.11.1988 DE 3837461
(43) Veröffentlichungstag der Anmeldung: 09.05.1990
(73) Patentinhaber: Klöckner-Moeller GmbH, 53115 Bonn (DE)
(72) Erfinder: Kannaneck, Werner, Dipl.-Ing., D-6229 Schlangenbad (DE); Scholz, Thomas, D-6229 Schlangenbad (DE)

(56) Entgegenhaltungen:
- DE-A- 3 014 553
- DE-A- 3 402 850
- DE-A- 3 603 945

## Beschreibung

Die Erfindung betrifft einen Kurzschlußmelder zur Signalisierung von Überstrom- und Kurzschlußauslösung, in Verbindung mit einem Leistungs- oder Motorschutzschalter, und Funktion einer Kurzschlußsperre durch Rückstellung von Hand vor Ort.

Da solche Kurzschlußmelder, insbesondere wenn sie mit einem Leistungs- oder Motorschutzschalter verbunden sind, sowohl bei einem Kurzschluß als auch bei einem Überstrom schalten, ist es wichtig, die Auslösungsart von außen erkennen zu können, wobei der Kurzschlußmelder erst auf Überströme oberhalb des etwa 16-fachen Nennstromes reagieren soll.

Dies wird bei einem bekannten Schutzschalter mit Überstrom- und Kurzschlußauslösevorrichtung, die mit einem Hilfsschalter in Wirkverbindung steht und in der ausgelösten Stellung verriegelt gehalten ist (DE-OS 34 02 850), dadurch erreicht, daß für Kurzschluß- und Überstromauslösung getrennte Auslösewellen mit getrennten, mit dem Hilfsschalter in Wirkverbindung stehenden Verriegelungshebeln vorgesehen sind, die ihrerseits mit getrennten Anzeige- und Rückstellstößeln in Wirkverbindung stehen.

Um auch beispielsweise in einer zentralen Leitstelle die Unterscheidung vornehmen zu können, kann bei einem solchen Schutzschalter jedem Verriegelungshebel ein getrennter Hilfsschalter zugeordnet sein.

Der Erfindung liegt die Aufgabe zugrunde, einen Kurzschlußmelder nach dem Oberbegriff des Ansprüches 1 dahingehend zu verbessern, daß durch einen einfachen Aufbau ein hohes Maß an Funktionen erreicht wird und die Kurzschlußanzeige und die Rückstellung von Hand durch einen einzigen Indikatorstößel erfolgen können.

Diese Aufgabe wird gemäß der Erfindung durch den Kennzeichnungsteil des Ansprüches 1 gelöst, während in den Ansprüchen 2 bis 12 besonders vorteilhafte Weiterbildungen der Erfindung gekennzeichnet sind.

Dadurch, daß der Rückstellknopf des Kurzschlußmelders mit einem Einschaltschieber verbunden ist, der über einen Umlenkhebel mit einem dazu parallel verschiebbaren Auslöse-Sperrschieber in Wirkverbindung steht, der in Auslöserichtung einer Auslösevorrichtung des Leistungs- oder Motorschutzschalters verschiebbar und über einen Auslösezapfen mit dieser Auslösevorrichtung in Auslöserichtung formschlüssig verbunden ist, ergibt sich eine besonders kompakte Bauweise eines solchen Kurzschlußmelders, da der Einschaltschieber und der kombinierte Auslöse-Sperrschieber im Schaltergehäuse unmittelbar nebeneinander angeordnet werden können. Auch wird durch den Umlenkhebel eine besonders zuverlässige Funktionsweise eines solchen Kurzschlußmelders erreicht, und es ist außerdem die Anordnung einer Testöffnung in axialer Verlängerung des Auslöseschiebers an der vorderen Schmalseite des Schaltergehäuses unmittelbar neben dem Rückstellknopf möglich, durch die der Auslöseschieber mittels eines spitzen Gegenstandes, wie ein Schraubendreher oder dergleichen, auch ohne Kurzschlußauslösung und ohne daß der Leistungs- oder Motorschutzschalter, mit dem der Kurzschlußmelder verbunden ist, mit Strom beaufschlagt wird, für Testzwecke von Hand rein mechanisch ausgelöst werden kann.

Ein bevorzugtes Ausführungsbeispiel der Erfindung ist in der Zeichnung schematisch dargestellt. Es zeigen
- Fig. 1: einen an einen Leistungs- oder Motorschutzschalter anbaubaren Kurzschlußmelder in perspektivischer Ansicht,
- Fig. 2: eine Innenansicht des Kurzschlußmelders bei abgenommenem Gehäusedeckel,
- Fig. 3: einen Teilschnitt durch den Kurzschlußmelder gemäß Schnittlinie III - III von Fig. 2 in EIN-Stellung, wobei der Kurzschlußmelder in Verbindung mit einem Leistungs- oder Motorschutzschalter dargestellt ist, und
- Fig. 4: ebenfalls einen Teilschnitt durch die Schalterkombination in AUS-Stellung.

Der Kurzschlußmelder 1 kann, wie in Fig. 1 gezeigt ist, seitlich an einen Leistungs- oder Motorschutzschalter 2 derart angebaut werden, daß er mit einem seitlich hervorstehenden Auslösezapfen 3 in Wirkverbindung mit einer Auslösevorrichtung 4 an dem Leistungs- oder Motorschutzschalter 2 steht, die bei einer Kurzschluß- oder Überstromauslösung des Leistungs- oder Motorschutzschalters 2 in Auslöserichtung des Kurzschlußmelders 1 verschoben wird.

Der Kurzschlußmelder 1 weist einen von Hand zu betätigenden Rückstellknopf 5 auf, der an der vorderen Schmalseite 6 des Schaltergehäuses 7 in einer Vertiefung 8 derart versenkt angeordnet ist, daß er auch in der AUS-Stellung nicht über die Ebene der Gehäuseschmalseite 6 hervorsteht und diese Ebene somit durch den Rückstellknopf 5 auch in der in Fig. 1 und 4 gezeigten AUS-Stellung nicht unterbrochen wird.

Wie anhand der Darstellungen von Fig. 2 bis 4 im einzelnen zu erkennen ist, weist der Kurzschlußmelder 1 einen über den Rückstellknopf 5 von Hand zu betätigenden Einschaltschieber 9 auf, der über einen Umlenkhebel 10 mit einem dazu parallel verschiebbaren kombinierten Auslöse-Sperrschieber 11 in Wirkverbindung steht, der in Verschieberichtung 12 (Fig. 4) der Auslösevorrichtung 4 des Leistungs- oder Motorschutzschalters 2 verschiebbar ist und über einen Auslösezapfen 3 mit dieser Auslösevorrichtung 4 in Auslöserichtung 12 formschlüssig verbunden ist.

Der Umlenkhebel 10 ist als Wippe derart ausgebildet, daß der Einschaltschieber 9 und der kombinierte Auslöse-Sperrschieber 11 parallel zueinander gegenläufig bewegbar sind. Er ist zwischen dem Einschaltschieber 9 und dem dazu parallelen Auslöse-Sperrschieber 11 um einen gehäusefesten Drehzapfen 10a schwenkbar gelagert und sowohl mit dem Einschaltschieber 9 als auch mit dem Auslöse-Sperrschieber 11 über Langloch-Zapfen-Verbindungen mit Spiel schwenkbar verbunden. Der Umlenkhebel 10 weist zwei schräg zu seiner Längsachse parallel zueinander verlaufende Langlöcher 10b, 10c für den Eingriff von zwei Mitnahmezapfen 9a, 11a auf, die von dem Einschaltschieber 9 und von dem Auslöse-Sperrschieber 11 zur Seite hervorstehen.

Der kombinierte Auslöse-Sperrschieber 11 ist zweiteilig ausgebildet und besteht aus einem am Schaltergehäuse 7 in seitlichen Parallelführungen 13 parallel zu dem Einschaltschieber 9 verschiebbaren Auslöseschieber 14 und einem daran zwischen seitlichen Führungswangen 15 teleskopartig verschiebbaren Verriegelungsschieber 16, der sich in der EIN-Stellung des Auslöseschiebers 14 in einer ersten Verriegelungsstellung befindet, aus der er nach Lösen einer Sperre durch Verlagerung des Auslöseschiebers 14 in eine Stellung bewegbar ist, in der der Einschaltschieber 9 über den Umschalthebel 10 von seiner in Fig. 2 und 3 gezeigten EIN-Stellung in seine AUS-Stellung von Fig. 4 bewegt worden ist.

Wie in den Darstellungen von Fig. 2 bis 4 im einzelnen zu erkennen ist, ist der Auslöseschieber 14 am Gehäuse 7 des Kurzschlußmelders 1 in Auslöserichtung 12 der Auslösevorrichtung 4 an dem zugehörigen Leistungs- oder Motorschutzschalter 1 längsverschiebbar geführt und greift mit seinem Auslösezapfen 3, der die Gehäusewandungen 7a, 2a der unmittelbar nebeneinander montierten Schalter 1, 2 in Langlöchern 3a, 3b durchgreift, in eine Aussparung 4a an der Auslösevorrichtung 4 des Leistungs- oder Motorschutzschalters 2 formschlüssig ein.

Der Verriegelungsschieber 16 des Kurzschlußmelders 1 ist in Auslöserichtung 12 des Auslöseschiebers 14 in dessen axialer Verlängerung bzw. koaxial zu dem Auslöseschieber 14 im Schaltergehäuse 7 verschiebbar angeordnet und hintergreift mit einer quer zur Auslöserichtung 12 federnd auslenkbaren Sperrklinke 17 ein stegförmiges Widerlager 18 an dem Schaltergehäuse 7 entgegen der Auslöserichtung 12 hakenförmig sperrend. Das stegförmige Widerlager 18 wird beim gezeigten Ausführungsbeispiel vom Rand der Aussparung oder Öffnung 19 für den Auslösezapfen 3 gebildet, der von dem Auslöseschieber 14 des Kurzschlußmelders 1 seitlich hervorsteht und mit der Auslösevorrichtung 4 an dem Leistungs- oder Motorschutzschalter 2 in Wirkverbindung steht.

Der Auslöseschieber 14 und die Sperrklinke 17 an dem Verriegelungsschieber 16 weisen quer zur Auslöserichtung 12 des Kurzschlußmelders 1 parallel zueinander verlaufende Schrägflächen 20, 21 auf, die derart geneigt sind, daß die Sperrklinke 17 bei der Verlagerung des Auslöseschiebers 14 zur Seite weggedrückt wird und mit ihrer Sperrnase von dem Widerlagersteg 18 bzw. vom unteren Rand der Aussparung 19 an dem Schaltergehäuse 7 freikommt, so daß der Verriegelungsschieber 16 zusammen mit dem Auslöseschieber 14 in die AUS-Stellung des Kurzschlußmelders 1 von Fig. 4 gelangen kann.

Der Verriegelungsschieber 16 steht auch unter der Wirkung einer Zugfeder 22, die ihn nach Lösen der Sperre infolge Verlagerung des Auslöseschiebers 14 zusammen mit dem Umlenkhebel 10 in die Ausschaltstellung bewegt und in dieser so lange festhält, bis er durch Betätigung des Rückstellknopfes 5 über den Einschaltschieber 9 und den Umlenkhebel 10 wieder in seine Verriegelungsstellung von Fig. 2 und 3 zurückbewegt worden ist.

Zwischen dem Auslöseschieber 14 und dem Verriegelungsschieber 16 ist eine beide Schieber in Auslöserichtung 12 auseinanderdrückende Schraubendruckfeder 23 angeordnet, durch die der Verriegelungsschieber 16 zusätzlich zu der an ihm angreifenden Zugfeder 22 nach einer Auslösung ebenso wie der durch den wippenförmigen Umlenkhebel 10 mit ihm verbundene Einschaltschieber 9 so lange in der in Fig. 4 gezeigten AUS-Stellung gehalten wird, bis die Kurzschlußsperre durch Betätigung des Rückstellknopfes 5 von Hand wieder aufgehoben wird.

Wie anhand von Fig. 2 weiterhin zu erkennen ist, ist in axialer Verlängerung des Auslöseschiebers 14 an der vorderen Schmalseite 6 des Schaltergehäuses 7 eine Testöffnung 24 angeordnet, durch die der Auslöseschieber 14 mittels eines spitzen Gegenstandes, wie ein Schraubendreher oder dergleichen, auch ohne Kurzschlußauslösung und ohne daß der Leistungs- oder Motorschutzschalter 2, mit dem der Kurzschlußmelder 1 verbunden ist, mit Strom beaufschlagt wird, für Testzwecke von Hand rein mechanisch ausgelöst werden kann.

Für eine Fernanzeige beispielsweise in einer Leitzentrale ist der Einschaltschieber 9 mit mindestens zwei gegenläufig wirksamen Hilfsschaltern, einem Öffner 25 und einem Schließer 26, verbunden.

## Patentansprüche

1. Kurzschlußmelder zur Signalisierung von Überstrom- und Kurzschlußauslösung, in Verbindung mit einem Leistungs- oder Motorschutzschalter, und Funktion einer Kurzschlußsperre mit einem Rückstellknopf zur Rückstellung des Schalters von Hand vor Ort, dadurch gekennzeichnet, daß der Rückstellknopf (5) mit einem Einschaltschieber (9) verbunden ist, der über einen Umlenkhebel (10) mit einem dazu parallel verschiebbaren Auslöse-Sperrschieber (11) in Wirkverbindung steht, der zweiteilig ausgebildet ist und aus einem Auslöseschieber (14) und einem daran teleskopartig verschiebbaren Verriegelungsschieber (16) besteht, wobei der Auslöseschieber (14) einen Auslösezapfen (3) aufweist, der mit einer Auslösevorrichtung (4) formschlüssig verbunden ist, und wobei der Verriegelungsschieber (16) mit dem Einschaltschieber (9) über den Umlenkhebel (10) verbunden ist und sich in der EIN-Stellung des Auslöseschiebers (14) in einer ersten Verriegelungsstellung befindet, aus der er nach Lösen der Sperre durch Verlagerung des Auslöseschiebers (14) in eine AUS-Stellung bewegbar ist, in der der Einschaltschieber (9) über den Umschalthebel (10) gleichzeitig von seiner EIN-Stellung in seine AUS-Stellung bewegt worden ist.

2. Kurzschlußmelder nach Anspruch 1, **dadurch gekennzeichnet**, daß der Umlenkhebel (10) als Wippe derart ausgebildet ist, daß der Einschaltschieber (9) und der Auslöse-Sperrschieber (11) zueinander gegenläufig bewegbar sind.

3. Kurzschlußmelder nach Anspruch 1 und 2, **dadurch gekennzeichnet**, daß der Umlenkhebel (10) zwischen dem Einschaltschieber (9) und dem dazu parallelen Auslöse-Sperrschieber (11) um einen gehäusefesten Drehzapfen (10a) schwenkbar gelagert ist und sowohl mit dem Einschaltschieber (9) als auch mit dem Auslöse-Sperrschieber (11) über Langloch-Zapfen-Verbindungen mit Spiel schwenkbar verbunden ist.

4. Kurzschlußmelder nach Anspruch 1 bis 3, **dadurch gekennzeichnet**, daß der Umlenkhebel (10) zwei schräg zu seiner Längsachse parallel zueinander verlaufende Langlöcher (10b, 10c) für den Eingriff von zwei Mitnahmezapfen (9a, 11a) aufweist, die von dem Einschaltschieber (9) und von dem Auslöse-Sperrschieber (11) zur Seite hervorstehen.

5. Kurzschlußmelder nach einem der Ansprüche 1 bis 4, **dadurch gekennzeichnet**, daß der Auslöseschieber (14) im Gehäuse (7) des Kurzschlußmelders (1) in Auslöserichtung (12) längsverschiebbar geführt ist und mit seinem Auslösezapfen (3), der die Gehäusewandungen der unmittelbar nebeneinander montierten Schalter (1, 2) durchgreift, in eine Aussparung (4a) an der Auslösevorrichtung (4) des Leistungs- oder Motorschutzschalters (2) formschlüssig eingreift.

6. Kurzschlußmelder nach Anspruch 5, **dadurch gekennzeichnet**, daß der Verriegelungsschieber (16) in Auslöserichtung (12) des Auslöseschiebers (14) in dessen axialer Verlängerung bzw. koaxial zu dem Auslöseschieber (14) im Schaltergehäuse (7) verschiebbar angeordnet ist und mit einer quer zur Auslöserichtung (12) federnd auslenkbaren Sperrklinke (17) ein stegförmiges Widerlager (18) an dem Schaltergehäuse (7) entgegen der Auslöserichtung (12) hakenförmig sperrend hintergreift.

7. Kurzschlußmelder nach Anspruch 5 und 6, **dadurch gekennzeichnet**, daß der Auslöseschieber (14) und die Sperrklinke (17) quer zur Auslöserichtung (12) parallel zueinander verlaufende Schrägflächen (20, 21) derart aufweisen, daß die Sperrklinke (17) bei der Verlagerung des Auslöseschiebers (14) von dem Widerlagersteg (18) an dem Gehäuse (7) freikommt.

8. Kurzschlußmelder nach Anspruch 5 bis 7, **dadurch gekennzeichnet**, daß der Verriegelungsschieber (16) unter der Wirkung einer Zugfeder (22) steht, die ihn nach Lösen der Sperre infolge Verlagerung des Auslöseschiebers (14) zusammen mit dem Umlenkhebel (10) in die AUS-Stellung bewegt und in dieser so lange festhält, bis er durch Betätigung des mit ihm verbundenen Einschaltschiebers (9) über den Umlenkhebel (10) wieder in seine Verriegelungsstellung zurückbewegt worden ist.

9. Kurzschlußmelder nach Anspruch 5 bis 8, **dadurch** **gekennzeichnet**, daß zwischen dem Auslöseschieber (14) und dem Verriegelungsschieber (16) eine beide Schieber in Auslöserichtung (12) auseinanderdrükkende Feder (23) angeordnet ist.

10. Kurzschlußmelder nach einem der Ansprüche 1 bis 9, **dadurch gekennzeichnet**, daß der Rückstellknopf (5) an der vorderen Schmalseite (6) des Schaltergehäuses (7) in einer Vertiefung (8) derart versenkt angeordnet ist, daß er auch in der AUS-Stellung nicht über die Ebene der Gehäuseschmalseite (6) hervorsteht.

11. Kurzschlußmelder nach einem der Ansprüche 1 bis 10, **dadurch gekennzeichnet**, daß dem Auslöseschieber (14) am Schaltergehäuse (7) eine Testöffnung (24) zugeordnet ist, durch die der Auslöseschieber (14) mittels eines Schraubendrehers oder dergleichen ohne Kurzschluß- oder Überstromauslösung von Hand rein mechanisch ausgelöst werden kann.

12. Kurzschlußmelder nach einem der Ansprüche 1 bis 11, **dadurch gekennzeichnet**, daß der Einschaltschieber (9) mit mindestens zwei gegenläufig wirksamen Hilfsschaltern, einem öffner (25) und einem Schließer (26), verbunden ist.

## Claims

1. Short-circuit detector for the signalling of excess-current and short-circuit release, connected to a protective power circuit breaker or to a protective motor switch, and function of a short-circuit lock with a reset button allowing to reset the switch by hand on site, **wherein** the reset button (5) is associated with a switch-on slider (9), which cooperates with a release stopper (11) via a reversing lever (10), this release stopper (11) being located in a displaceable way parallel to switch-on slider (9), being designed in two parts and consisting of a release slider (14) and a locking slider (16), which can be displaced on the latter in the way of a telescope, release slider (14) presenting a release pin (3), which fits in a release device (4) by positive locking, and locking slider (16) being associated with switch-on slider (9) via reversing lever (10) and remaining in a first locking position in the ON position of release slider (14), from which first locking position it can be moved into an OFF position after the opening of the lock by the displacement of release slider (14), in which the switch-on slider (9) has been moved simultaneously from its ON position into its OFF position by means of reversing lever (10).

2. Short-circuit detector as claimed in claim 1, **wherein** the reversing lever (10) is designed as a rocker in such a way that switch-on slider (9) and release stopper (11) can be moved in opposite directions with regard to one another.

3. Short-circuit detector as claimed in claims 1 and 2, **wherein** the reversing lever (10) is hinged on a turning pin (10a) fixed to the casing between the switch-on slider (9) and the release stopper (11) located in parallel with regard to the latter and wherein reversing lever (10) is connected in a slewable way both to switch-on slider (9) and to the release stopper (11) via connections consisting of elongated holes and pins with clearance.

4. Short-circuit detector as claimed in claims 1 through 3, **wherein** the reversing lever (10) presents two elongated holes (10b, 10c) running in parallel with regard to one another and in an oblique way with regard to its longitudinal axis and allowing the engagement of two carrying pins (9a, 11a), which project laterally from the switch-on slider (9) and from the release stopper (11).

5. Short-circuit detector as claimed in any claim 1 through 4, **wherein** release slider (14) is guided in such a way in the casing (7) of short-circuit detector (1) that it can be displaced longitudinally in release direction (12) and engages by positive locking in a recess (4a) located in the release device (4) of protective power circuit breaker or protective motor switch (2) by means of its release pin (3), which passes through the walls of the casings of the two switches (1, 2) assembled immediately on the side of each other.

6. Short-circuit detector as claimed in claim 5, **wherein** locking slider (16) is arranged in such a way that it can be displaced in the release direction (12) of release slider (14) in the axial prolongation of the latter or respectively in a coaxial way with regard to release slider (14) in switch casing (7) and engages against release direction (12) in a locking way and in the form of a hook behind a support having the shape of a web (18) located on the switch casing (7) by means of a detent pawl (17) which can be deflected elastically in a transverse way with regard to the release direction (12).

7. Short-circuit detector as claimed in claims 5 and 6, **wherein** release slider (14) and detent pawl (17) present inclined surfaces (20, 21) which run transversely with regard to release direction (12) and in parallel with regard to one another in such a way that detent pawl (17) is liberated from support web (18) located on casing (7) during the displacement of release slider (14).

8. Short-circuit detector as claimed in claims 5 through 7, **wherein** locking slider (16) is subjected to the action of an extension spring (22) which moves it into OFF position after the opening of the lock due to the displacement of release slider (14) together with reversing lever (10) and which holds it in this position until it has been moved back into its locked position by the operation of the switch-on slider (9) associated to it via reversing lever (10).

9. Short-circuit detector as claimed in claims 5 through 8, **wherein** a spring (23) is arranged between release slider (14) and locking slider (16) and presses both sliders apart in release direction (12).

10. Short-circuit detector as claimed in any claim 1 through 9, **wherein** reset button (5) is arranged in a countersunk location in a recess (8) located on the narrow front side (6) of switch casing (7) in such a way that it does not extend above the plane of the narrow side (6) of the casing even in the OFF position.

11. Short-circuit detector as claimed in any claim 1 through 10, **wherein** a test opening (24) is associated with the release slider (14) on switch casing (7) and allows the purely mechanical release of release slider (14) by means of a screw-driver or a similar instrument entering across this opening without short-circuit or excess-current release.

12. Short-circuit detector as claimed in any claim 1 through 11, **wherein** switch-on slider (9) is connected with at least two auxiliary switches acting in opposite direction, as well as with a make contact (25) and with a break contact (26).

## Revendications

1. Avertisseur de court-circuit pour la signalisation du déclenchement d'un courant de surcharge ou d'un court-circuit, en liaison avec un interrupteur automatique ou un disjoncteur protecteur, et en fonction d'un cliquet de court-circuit avec un bouton de relèvement afin de repositionner manuellement l'interrupteur sur place, **caractérisé en ce que** le bouton de relèvement 5 est relié à un coulisseau de commande 9, ledit coulisseau de commande étant en liaison effective avec un coulisseau déclencheur-arrêt 11 mobile parallèlement à celui-ci par un levier de renvoi 10, ledit coulisseau déclencheur-arrêt étant formé de deux parties se constituant d'un coulisseau déclencheur 14 et d'un coulisseau de verrouillage 16 mobile télescopiquement sur celui-ci; le coulisseau déclencheur 14 comportant un tourillon déclencheur 3 lié à engagement positif avec un déclencheur 4, le coulisseau de verrouillage 16 avec le coulisseau de commande 9 étant lié par le levier de renvoi 10, et se trouvant dans une première position de verrouillage en position marche du coulisseau déclencheur 14; pouvant être déplacé de ladite position vers une position d'arrêt après déblocage par le déplacement du coulisseau déclencheur 14; dans ladite position d'arrêt, le coulisseau de commande 9 est déplacé simultanément par le levier de renvoi 10 de sa position marche dans sa position arrêt.

2. Avertisseur de court-circuit selon la revendication 1, **caractérisé en ce que** le levier de renvoi 10 est constitué en bouton à bascule de manière que le coulisseau de commande 9 et le coulisseau déclencheur arrêt 11 sont mobiles l'un vers l'autre en sens contraires.

3. Avertisseur de court-circuit selon les revendications 1 et 2, **caractérisé en ce que** le levier de renvoi 10, entre le coulisseau de commande 9 et le coulisseau déclencheur- arrêt 11 parallèle à celui-ci, est disposée pivotant autour d'un tourillon 10a inamovible sur le boîtier; étant relié en pivotant avec jeu tant avec le coulisseau de commande 9 qu'avec le coulisseau déclencheur-arrêt 11 par des liaisons de tourillons à trous oblongs.

4. Avertisseur de court-circuit selon les revendications 1 à 3, **caractérisé en ce que** le levier de renvoi 10 comporte deux trous oblongs 10b, 10c parallèles l'un à l'autre, placés obliquement à son axe longitudinal, pour l'engrenage de deux tourillons d'entraînement 9a, 11a saillant latéralement du coulisseau de commande 9 et du coulisseau déclencheur arrêt 11.

5. Avertisseur de court-circuit selon l'une des revendications 1 à 4, **caractérisé en ce que** le coulisseau de commande 14 est guidé latéralement de manière mobile en direction de déclenchement 12 dans le boîtier 7 de l'avertisseur de court-circuit 1, s'engrenant à engagement positif dans une encoche 4a sur le déclencheur 4 de l'interrupteur automatique ou du disjoncteur protecteur 2 avec son tourillon déclencheur 3 pénétrant les parois des boîtiers d'interrupteurs 1,2 montés directement l'un à côté de l'autre.

6. Avertisseur de court-circuit selon la revendication 5, **caractérisé en ce que** le coulisseau de verrouillage 16 est placé de manière mobile dans le boîtier d'interrupteur 7 en direction de déclenchement 12 du coulisseau déclencheur 14 dans sa prolongation axiale ou coaxialement au coulisseau déclencheur 14; saisissant en sens contraire à la direction de déclenchement 12 et par un blocage en crochet, l'arrière d'une butée en forme de barrette 18 sur le boîtier d'interrupteur 7, avec un cliquet d'arrêt 17 déviable à ressort, obliquement à la direction de déclenchement 12.

7. Avertisseur de court-circuit selon les revendication 5 et 6, **caractérisé en ce que** le coulisseau déclencheur 14 et le cliquet d'arrêt 17 comportent des plans inclinés 20,21 parallèles l'un à l'autre et obliques à la direction de déclenchement 12, de manière que le cliquet d'arrêt 17 se libère de la barrette de la butée 18 sur le boîtier 7 en déplaçant le coulisseau de déclenchement 14.

8. Avertisseur de court-circuit selon les revendication 5 à 7, **caractérisé en ce** **que** le coulisseau de verrouillage 16 est soumis à l'effet d'un ressort de traction 22, lequel déplace ledit coulisseau de verrouillage 14 ensemble avec le levier de renvoi 10 dans la position arrêt après déblocage, suite au déplacement du coulisseau de déclenchement 14; lequel ressort de traction maintient le coulisseau de verrouillage dans cette position arrêt jusqu'à ce qu'il soit remis par le levier de renvoi 10 en position de verrouillage par manipulation du coulisseau de commande 9 lié à celuici.

9. Avertisseur de court-circuit selon les revendications 5 à 8, **caractérisé en ce qu**'entre le coulisseau déclencheur 14 et le coulisseau de verrouillage 16 est placé un ressort 23 séparant les deux coulisseaux en direction de déclenchement 12.

10. Avertisseur de court-circuit selon les revendications 1 à 9, **caractérisé en ce** **que** le bouton de relèvement 5 est placé encastré dans une encoche 8, sur le côté étroit antérieur 6 du boîtier d'interrupteur 7 de manière qu'également en position il ne saille pas sur le bord du côté étroit du boîtier 6.

11. Avertisseur de court-circuit selon les revendications 1 à 10, **caractérisé en ce que** le coulisseau déclencheur 14 dispose d'une ouverture-test 24 sur le boîtier d'interrupteur 7, ladite ouverture-test permettant le déclenchement manuel et purement mécanique du coulisseau déclencheur 14 au moyen d'un tournevis ou d'un objet analogue, sans déclenchement de court-circuit ou de courant de surcharge.

12. Avertisseur de court-circuit selon les revendications 1 à 11, **caractérisé en ce** **que** le coulisseau de commande 9 est relié au moins à deux interrupteurs auxiliaires actifs de sens contraires,à un contact d'ouverture 5 et à un contact de fermeture 26.
